# FASCICULE DE BREVET EUROPEEN

(11) **EP 1 524 488 B1**
(45) Date de publication et mention de la délivrance du brevet: **23.07.2008**
(21) Numéro de dépôt: 04292220.3
(22) Date de dépôt: 16.09.2004
(51) Int. Cl.: F42B 10/14

(54) **Dispositif de déploiement d'une ailette d'un projectile**
Vorrichtung zum Ausklappen des Leitwerks eines Projektils
Device for deploying a projectile fin

(30) Priorité: 06.10.2003 FR 0311642
(43) Date de publication de la demande: 20.04.2005
(73) Titulaire: NEXTER Munitions, 78000 Versailles (FR)
(72) Inventeur: Trouillot, Christian, 18570 Morthomiers (FR)
(74) Mandataire: Célanie, Christian

(56) Documents cités:
- DE-A- 3 010 027
- FR-A- 2 797 946
- US-A- 4 728 058
- US-A- 5 584 448
- US-A- 5 762 294

## Description

Le domaine technique de l'invention est celui des ailettes déployables portées par les projectiles:

Les ailettes de projectiles assurent généralement une fonction de stabilisation. Elles sont groupées au niveau d'une partie arrière du projectile pour former un empennage.

Certains projectiles portent d'autres ailettes qui assurent une fonction de guidage. Ces ailettes sont généralement disposées en partie avant du projectile.

Pour des raisons d'encombrement et afin d'autoriser le tir à partir d'un tube d'arme, les ailettes doivent se trouver repliées soit vers l'arrière, soit vers l'avant le long du projectile ou bien à l'intérieur de celui ci avant le tir.

Elles doivent se déployer à la sortie du tube de l'arme pour assurer leur fonction de stabilisation ou de guidage.

Différentes solutions ont été proposées pour assurer cette fonction de déploiement.

US 5762294 montre un méchanisme dont le fonctionnement est comparable à celui de l'invention. Un premier axe rotatif est perpendiculair au projectile. Il y a aussin un tige (117), parallèle au projectile en position répliée. Le support de l'ailette est en contact direct avec l'ailette. L'ailette se tourne avec le support autour de la tige.

DE 3010027 lui aussi montre un méchanisme basculant et rotatif, mais l'ailette a un axe de rotation qui est perpendiculair à son plan principal, de sorte que l'axe n'est pas parallèle à l'axe du projectile lorsque l'ailette est en position repliée. L'orientation des axes est interchangée.

Le brevet FR2623898 décrit ainsi un dispositif de déploiement dans lequel les ailettes sont rangées le long d'une paroi externe du projectile. Chaque ailette est dans un premier temps entraînée par un moto réducteur qui la fait pivoter autour d'un axe perpendiculaire au plan de l'ailette.

Puis, dans un deuxième temps, elle pivote grâce à l'effet aérodynamique autour d'un axe parallèle au plan de l'ailette.

Ce mécanisme de déploiement est lent, c'est pourquoi il est plus particulièrement adapté à des projectiles tels que des sous munitions dispersables. Par ailleurs il nécessite l'emploi d'un moto réducteur pour chaque ailette. Ces moto réducteurs sont coûteux et ils utilisent un volume non négligeable à l'intérieur du projectile. L'emploi d'un tel mécanisme est donc limité aux sous munitions intelligentes dans lesquelles les moto réducteurs sont par ailleurs indispensables pour assurer après déploiement une fonction de pilotage.

Un tel mécanisme n'est pas envisageable pour un projectile tiré par un canon et pour lequel le déploiement des ailettes doit être réalisé dès la sortie du tube pour assurer la stabilisation du projectile et doit utiliser le minimum de volume interne au projectile.

C'est le but de l'invention que de proposer un dispositif de déploiement d'ailette qui soit de conception simple, sans besoin d'énergie embarquée et qui assure un déploiement rapide et fiable des ailettes, par effet aérodynamique de l'écoulement, tout en limitant l'intrusion des ailettes dans le corps du projectile.

Ainsi l'invention a pour objet un dispositif de déploiement d'une ailette de projectile comportant une articulation fixée au corps d'un projectile et qui autorise un mouvement de pivotement de l'ailette suivant au moins un axe, l'articulation comprenant un support d'ailette monté basculant par rapport à un axe sensiblement perpendiculaire à l'axe du projectile, l'ailette étant liée au support par une tige dont l'axe est sensiblement parallèle à l'axe du projectile lorsque l'ailette est en position repliée et sensiblement perpendiculaire à l'axe du projectile lorsque l'ailette se trouve en position déployée, la tige pouvant elle-même pivoter par rapport au support d'ailette lors du mouvement de basculement du support, ce pivotement de la tige étant commandé par un moyen d'entraînement.

Selon une autre caractéristique de l'invention, la tige de l'ailette peut se translater par rapport au support et la tige porte par ailleurs une tête qui est en contact avec un premier profil de came fixe solidaire du corps de projectile, un moyen ressort étant interposé entre la tête et le support de façon à commander l'ouverture initiale de l'ailette par basculement du support.

Selon un premier mode de réalisation de l'invention, la tête de la tige de l'ailette comporte un bras sensiblement perpendiculaire à la tige et coopérant avec un deuxième profil de came fixe solidaire du corps de projectile, bras et deuxième profil de came formant le moyen d'entraînement de la tige en pivotement, le basculement du support d'ailette par rapport au corps entraînant ainsi également le pivotement de la tige par rapport au support.

Avantageusement le deuxième profil de came pourra être prolongé par une rainure dans laquelle se logera le bras lorsque la tige aura pivoté d'environ 90°, rainure assurant alors l'immobilisation en rotation de la tige par rapport au support.

Selon un autre mode de réalisation de l'invention, le support comporte au moins une lumière hélicoïdale dans laquelle circule un pion solidaire de la tige et transversal à celle ci, le pion et la lumière formant le moyen d'entraînement de la tige en pivotement, la translation de la tige par rapport au support provoquant ainsi, par l'action du pion sur la lumière, une rotation de la tige par rapport au support.

Selon un autre mode de réalisation de l'invention, le support comporte un taraudage coopérant avec un filetage réalisé sur la tige, filetage et taraudage formant le moyen d'entraînement de la tige en pivotement, la translation de la tige par rapport au support provoquant ainsi, par la coopération du filetage avec le taraudage, une rotation de la tige par rapport au support.

La tête de la tige pourra comporter une extrémité qui s'introduira dans une ouverture de forme complémentaire lorsque l'ailette se trouvera dans sa position déployée, assurant ainsi le verrouillage de l'ailette déployée par rapport au projectile.

La tige pourra être fixée à l'ailette à distance d'un axe médian partageant le plan de l'ailette en deux, de façon à ce que l'écoulement aérodynamique reçu par l'ailette crée également un couple susceptible d'entraîner la tige en rotation.

L'ailette pourra porter un talon coopérant en position déployée avec une rainure.

L'invention sera mieux comprise à la lecture de la description qui va suivre de différents modes de réalisation, description faite en référence aux dessins annexés et dans lesquels :
- les figures 1a et 1b représentent un mode de réalisation du dispositif selon l'invention en position ailette repliée, la figure 1a étant une coupe partielle du projectile réalisée au niveau d'une ailette et la figure 1b étant une coupe partielle transversale réalisée suivant le plan dont la trace AA est visible sur la figure 1a,
- les figures 2a et 2b sont des vues du même dispositif en position ailette déployée, la figure 2b étant une coupe partielle transversale réalisée suivant le plan dont la trace BB est visible sur la figure 2a,
- la figure 3 est une vue en éclaté du montage de ce dispositif,
- la figure 4 est une vue en perspective du boîtier portant les profils de came,
- la figure 5 est une vue partielle, ailette repliée, d'une variante de réalisation du dispositif selon l'invention,
- la figure 6 est une vue partielle ailette repliée d'une autre variante de réalisation du dispositif selon l'invention.

La figure 1a montre une coupe longitudinale partielle d'une partie arrière d'un projectile 1. La coupe est réalisée au niveau d'un dispositif de déploiement 2 d'une ailette 3 de stabilisation. Le projectile porte habituellement entre 3 et 8 ailettes de stabilisation identiques qui ont chacune un dispositif de déploiement identique.

L'ailette 3 est ici repliée le long du corps du projectile 1. Le plan de l'ailette se trouve alors placé le long d'une paroi du projectile et il est orienté sensiblement parallèlement à l'axe 4 du projectile.

L'extrémité externe 3a de l'ailette est orientée vers la partie avant du projectile (repère AV) on prévoira avantageusement au niveau de cette extrémité un dispositif de maintien cisaillable (tel une bague de polyamide non représentée).

L'extrémité externe 3a de l'ailette peut recevoir un dispositif complémentaire permettant d'amorcer l'ouverture de l'ailette par l'effet de l'écoulement aérodynamique, par exemple une palette détachable. Une telle palette aérodynamique fait l'objet du brevet FR2721702. Il n'est donc pas nécessaire de la décrire plus en détails.

Suivant l'invention, le dispositif de déploiement de l'ailette comporte une articulation, fixée au corps d'un projectile, et qui comprend un support d'ailette 5 monté basculant par rapport à un boîtier 6 solidaire du corps du projectile 1.

Le support 5 de l'ailette 3 peut ainsi basculer par rapport à un axe 7 sensiblement perpendiculaire (en projection) à l'axe 4 du projectile.

L'ailette 3 est liée au support 5 par une tige 8 dont l'axe est parallèle au plan de l'ailette, donc sensiblement parallèle à l'axe 4 du projectile lorsque l'ailette est en position repliée.

L'axe de la tige 8 sera sensiblement perpendiculaire à l'axe du projectile lorsque l'ailette se trouvera en position déployée ou bien, en fonction des besoins de stabilisation, il pourra être incliné vers l'arrière (vers le repère AR) du projectile d'un angle de calage (cet angle dit angle de flèche est habituellement compris entre 0° et 45°).

La tige 8 est montée pivotante par rapport au support 5 de l'ailette 3 et elle peut également se translater par rapport au support 5.

La tige 8 porte à son extrémité une tête 9 élargie qui est maintenue en contact avec le boîtier 6 par un ressort 10.

Le ressort 10 est monté sur la tige 8 et il est interposé entre la tête élargie 9 et le support 5.

Comme cela est plus particulièrement visible sur les figure 2a et 3, la tête élargie 9 comporte un bras latéral 11, sensiblement perpendiculaire à la tige 8, bras dont la fonction sera décrite par la suite.

Le boîtier 6 se loge dans une entaille radiale 13 du corps du projectile. Il est rendu solidaire de celui ci par un moyen de solidarisation approprié, tel que des vis non représentées ou un flasque arrière. Si on souhaite désolidariser en rotation l'empennage par rapport au projectile on pourra fixer le boîtier 6 à une bague qui sera montée libre en rotation par rapport au projectile, par exemple au moyen de roulements à billes.

Le boîtier 6 est fermé par un couvercle 6a (figure 3) qui est fixé par des vis 12 (figure 1a). L'axe 7 de pivotement du support 5 est monté entre le boîtier 6 et le couvercle 6a.

Le boîtier 6 porte un premier profil de came 14 concave qui pilote le basculement du support 5 de l'ailette et sur lequel est appliquée la tête 9 par le ressort 10. Cette came sera appellée par la suite came de basculement.

L'effort exercé par le ressort 10 associé au profil de la came de basculement provoque donc le glissement de la tête 9 sur le profil de came 14 ce qui entraîne le basculement du support 5, donc l'ouverture initiale de l'ailette 3.

Ce mouvement provoqué par le ressort 10 est suffisant pour assurer l'ouverture initiale de l'ailette, mais il peut être renforcé par une palette aérodynamique fixée à l'extrémité 3a de l'ailette.

Le boîtier 6 porte également un deuxième profil de came 15 convexe, qui pilote le pivotement de la tige 8 de l'ailette, profil sur lequel est appliqué le bras 11 de la tête 9. Cette came sera appellée par la suite came de pivotement.

Ce deuxième profil de came 15 détermine la phase de pivotement (début, vitesse) de la tige 8 par rapport au support 5 de l'ailette 3 lors du mouvement de basculement du support 5 par rapport au boîtier 6.

Il permet également de déterminer l'incidence de l'ailette en position ouverte ce qui permet de faire tourner le projectile si nécessaire.

Les figures 2a et 2b montrent le dispositif en position ailette déployée.

Le basculement du support 5 de l'ailette autour de l'axe 7 a provoqué conjointement, grâce à la coopération du bras 11 et du deuxième profil de came 15, le pivotement de l'ailette par rapport au support 5.

Le plan de l'ailette 3 se trouve donc orienté radialement par rapport au projectile et la tige 8 portant l'ailette est alors sensiblement perpendiculaire à l'axe 4 du projectile.

L'ailette 3 est verrouillée par son talon 23 aménagé au niveau du bord de fuite et qui pénètre dans une rainure 24 du boîtier 6 (voir aussi figure 3).

Le réglage de la flèche de l'ailette s'effectue simplement en jouant sur l'orientation de la surface de butée 27 de la tête 9 sur le boîtier 6 (voir figures 1a et 4).

Le dispositif de déploiement représenté sur les figures montre une ailette avec une flèche nulle. On a représenté par le trait interrompu 25 sur la figure 2a une orientation différente pour la surface de butée 27. Cette butée inclinée permettrait d'orienter l'axe de la tige 8 portant l'ailette suivant la direction 26 ce qui correspond pour l'ailette 3 à une flèche α orientée vers l'arrière (AR) du projectile.

Comme cela est plus particulièrement visible à la figure 1b, le boîtier 6 comporte une rainure interne 16 qui prolonge la came 15 de pivotement. La rainure 16 est délimitée par le couvercle 6a, par une paroi 6b du boîtier parallèle au couvercle 6a et par le premier profil de came 14.

Le bras 11 de la tête 9 se loge dans cette rainure 16 après déploiement de l'ailette 3 (voir figure 2a et 2b).

La rainure 16 assure ainsi l'immobilisation en rotation de la tige 8 par rapport au support 5.

On définira le boîtier 6 de telle sorte que cette immobilisation intervienne lorsque la tige 8 aura pivoté de l'angle de flèche souhaité, soit, dans l'exemple représenté sur les figures, d'environ 90° par rapport au support 5.

Par ailleurs la rainure 16, qui est délimitée également par le profil de la came de basculement 14, se prolonge à l'extrémité de ce dernier par une ouverture 17 (voir figure 1a).

Lorsque l'ailette 3 est complètement déployée, la tête 9 de la tige 8 s'introduit dans cette ouverture 17 qui a un diamètre approprié (voir figure 2a). L'ouverture 17 assure ainsi le verrouillage de l'ailette 3 dans sa position déployée par rapport au projectile 1. La profondeur de l'ouverture 17 permet également de régler la position finale en hauteur de l'ailette 3 par rapport au corps de projectile 1.

Comme cela est plus particulièrement visible aux figures 2a et 3, la tige 8 est fixée à l'ailette 3 à une distance D d'un axe médian 18 partageant le plan de l'ailette en deux.

Lorsque l'axe de pivotement de l'ailette est ainsi décalé vers le bord d'attaque, l'écoulement aérodynamique reçu par l'ailette au début de la phase d'ouverture crée un couple ayant pour effet d'entraîner la tige 8 en rotation par rapport au support 5. Ce couple d'origine aérodynamique s'ajoute à celui d'origine mécanique créé par le bras 11 coopérant avec le deuxième profil de came 15. Le décalage D de l'axe de pivotement permet également de faire pivoter l'ailette plus tôt sans risque de venir en contact avec le corps du projectile. La figure 3 montre également à titre indicatif un capot 19 qui assure la fermeture de la partie supérieure du boîtier 6 et qui permet de retrouver le profil aérodynamique du corps de projectile. Ce capot n'est pas représenté sur les autres figures.

On voit que l'invention permet avec une structure mécanique extrêmement simple d'assurer le mouvement complexe de déploiement d'une ailette de stabilisation de projectile.

La seule action aérodynamique de l'écoulement sur l'ailette, une fois celle-ci légèrement écartée du corps (ce qui est obtenu grâce au ressort 10 associé au profil de la came de basculement 14), assure d'une part le basculement de l'ailette par rapport au corps de projectile et d'autre part le pivotement de l'ailette autour de l'axe de sa tige. En fin d'ouverture l'ailette est verrouillée dans les deux plans par l'action conjugée de la tête 9 et du bras 11. Le verrouillage en incidence est renforcé par la présence du talon 23 au niveau du bord de fuite, ce talon est également efficace pour éviter la torsion de l'ailette.

Ce dispositif de déploiement occupe un volume interne réduit dans le corps du projectile. Les plans des ailettes restent extérieurs au corps. Les logements des ailettes peuvent être ajustés aux dimensions des ailettes, celles-ci sont alors correctement maintenues en place lors de la phase canon et protégées des agressions des gaz propulsifs.

A titre de variante il est possible de définir un dispositif de déploiement dans lequel la structure du moyen d'entraînement assurant le pivotement de la tige 8 par rapport au support 5 d'ailette est différente.

A titre d'exemple la figure 5 montre ainsi un autre mode de réalisation qui diffère du précédent en ce que la tête 9 prolongeant la tige 8 de l'ailette 3 est dépourvue de bras 11. Par ailleurs le boîtier 6 ne comporte pas de deuxième profil de came convexe 15.

Le principe de basculement de l'ailette est inchangé, par contre le pivotement de l'ailette est assurée par un moyen d'entraînement différent. Le moyen d'entraînement est ici constitué par un pion 20 solidaire de la tige 8 et transversal à celle-ci. Ce pion 20 circule dans une lumière 21 aménagée dans le support 5 et ayant un profil hélicoïdal.

La translation de la tige 8 par rapport au support 5 provoque donc également une rotation de la tige par rapport au support 5. En effet la tige 8 ne peut se translater qu'en suivant le profil hélicoïdal 21 qui guide le pion 20.

Le pas de l'hélice sera aisément choisi par l'Homme du Métier de telle sorte que la tige pivote de 90° par rapport au support 5 lorsque ce dernier a lui-même pivoté de 90° par rapport à son axe 7.

On pourrait également comme représenté sur la figure 6 remplacer le pion 20 et la lumière hélicoïdale 21 par un filetage 22 de pas approprié porté par la tige 8 et coopérant avec un taraudage 23 réalisé dans le support 5.

## Revendications

1. Dispositif de déploiement (2) d'une ailette (3) de projectile comportant une articulation fixée au corps d'un projectile (1) et qui autorise un mouvement de pivotement de l'ailette (3) suivant au moins un axe, l'articulation comprenant un support (5) d'ailette monté basculant par rapport à un axe (7) sensiblement perpendiculaire à l'axe (4) du projectile, l'ailette (3) étant liée au support (5) par une tige (8) dont l'axe est sensiblement parallèle à l'axe (4) du projectile lorsque l'ailette (3) est en position repliée et sensiblement perpendiculaire à l'axe (4) du projectile lorsque l'ailette se trouve en position déployée, la tige (8) pouvant elle-même pivoter par rapport au support (5) d'ailette lors du mouvement de basculement du support, ce pivotement de la tige (8) étant commandé par un moyen d'entraînement.

2. Dispositif de déploiement selon la revendication 1, **caractérisé en ce que** la tige (8) de l'ailette (3) peut se translater par rapport au support (5) et **en ce que** la tige (8) porte une tête (9) qui est en contact avec un premier profil de came (14) fixe solidaire du corps de projectile (1), un moyen ressort (10) étant interposé entre la tête (9) et le support (5) de façon à commander l'ouverture initiale de l'ailette (3) par basculement du support (5).

3. Dispositif de déploiement selon la revendication 2, **caractérisé en ce que** la tête (9) de la tige (8) de l'ailette (3) comporte un bras (11) sensiblement perpendiculaire à la tige (8) et coopérant avec un deuxième profil de came (15) fixe solidaire du corps de projectile (1), bras (11) et deuxième profil de came (15) formant le moyen d'entraînement de la tige (8) en pivotement, le basculement du support (5) d'ailette par rapport au corps entraînant ainsi également le pivotement de la tige (8) par rapport au support (5).

4. Dispositif de déploiement selon la revendication 3, **caractérisé en ce que** le deuxième profil de came (15) est prolongé par une rainure (16) dans laquelle se loge le bras (11) lorsque la tige (8) a pivoté d'environ 90°, rainure assurant alors l'immobilisation en rotation de la tige (8) par rapport au support (5).

5. Dispositif de déploiement selon la revendication 2, **caractérisé en ce que** le support (5) comporte au moins une lumière hélicoïdale (21) dans laquelle circule un pion (20) solidaire de la tige (8) et transversal à celle ci, le pion (20) et la lumière (21) formant le moyen d'entraînement de la tige (8) en pivotement, la translation de la tige par rapport au support provoquant ainsi, par l'action du pion sur la lumière, une rotation de la tige (8) par rapport au support (5).

6. Dispositif de déploiement selon la revendication 2, **caractérisé en ce que** le support (5) comporte un taraudage (23) coopérant avec un filetage (22) réalisé sur la tige (8), filetage (22) et taraudage (23) formant le moyen d'entraînement de la tige (8) en pivotement, la translation de la tige (8) par rapport au support provoquant ainsi, par la coopération du filetage (22) avec le taraudage (23), une rotation de la tige (8) par rapport au support (5).

7. Dispositif de déploiement selon une des revendications 2 à 6, **caractérisé en ce que** la tête (9) de la tige (8) comporte une extrémité qui s'introduit dans une ouverture (17) de forme complémentaire lorsque l'ailette (3) se trouve dans sa position déployée, assurant ainsi le verrouillage de l'ailette (3) déployée par rapport au projectile (1).

8. Dispositif de déploiement selon une des revendications 1 à 7, **caractérisé en ce que** la tige (8) est fixée à l'ailette (3) à distance (D) d'un axe médian (18) partageant le plan de l'ailette (3) en deux, de façon à ce que l'écoulement aérodynamique reçu par l'ailette (3) crée également un couple susceptible d'entraîner la.tige (8) en rotation.

9. Dispositif de déploiement selon une des revendications 1 à 8, **caractérisé en ce que** l'ailette (3) porte un talon (23) coopérant en position déployée avec une rainure (24).

## Claims

1. A deployment device (2) for a fin (3) of a projectile incorporating a hinge fixed to the projectile body (1) which allows the fin (3) to make a pivoting movement along at least one axis, the hinge comprising a support (5) for the fin mounted able to tilt over with respect to an axis (7) substantially perpendicular to the projectile axis (4), the fin (3) being linked to the support (5) by a rod (8) whose axis is substantially parallel to the projectile axis (4) when the fin (3) is in the folded position and substantially perpendicular to the projectile axis (4) when the fin (3) is in the deployed position, the rod (8) itself being able to pivot with respect to the fin support (5) when such support tilts over, this pivoting of the rod (8) being controlled by driving means.

2. A deployment device according to Claim 1, wherein the rod (8) of the fin (3) is able to translate with respect to the support (5) and wherein the rod (8) has a head (9) in contact with a first cam profile (14) that is fixed and integral with the projectile body (1), spring means (10) being positioned between the head (9) and the support (5) so as to control the initial opening of the fin (3) by the tilting of the support (5).

3. A deployment device according to Claim 2, wherein the head (9) of the rod (8) of the fin (3) incorporates an arm (11) substantially perpendicular to the rod (8) and cooperating with a second cam profile (15) that is fixed and integral with the projectile body (1), both arm (11) and second cam profile (15) forming the driving means making the rod (8) pivot, the tilting of the fin support (5) with respect to the body also causing the rod (8) to pivot with respect to the support (5).

4. A deployment device according to Claim 3, wherein the second cam profile (15) is extended by a groove (16) in which the arm (11) is housed when the rod (8) has pivoted around 90°, such groove ensuring the immobilisation in rotation of the rod (8) with respect to the support (5).

5. A deployment device according to Claim 2, wherein the support (5) incorporates at least one helicoidal opening (21) in which a pin (20) slides that is integral with the rod (8) and transversal to it, the pin (20) and opening (21) forming driving means to make the rod (8) pivot, the translation of the rod with respect to the support thus causing, by the action of the pin in the opening, a rotation of the rod (8) with respect to the support (5).

6. A deployment device according to Claim 2, wherein the support (5) incorporates a screw hole (23) cooperating with threading (22) on the rod (8), both screw hole (22) and threading (23) forming the driving means to make the rod (8) pivot, the translation of the rod (8) with respect to the support thus causing, by the cooperation of the threading (22) with the screw hole (23), a rotation of the rod (8) with respect to the support (5).

7. A deployment device according to one of Claims 2 to 6, wherein the head (9) of the rod (8) incorporates one end that is introduced into an opening (17) of matching shape when the fin (3) is in its deployed position, thereby ensuring the locking the deployed fin (3) with respect to the projectile (1).

8. A deployment device according to one of Claims 1 to 7, wherein the rod (8) is fastened to the fin (3) at a distance (D) from a median axis (18) dividing the plane of the fin (3) into two, such that the aerodynamic flow received by the fin (3) creates a torque able to drive the rod (8) in rotation.

9. A deployment device according to one of Claims 1 to 8, wherein the fin (3) has a heel (23) cooperating, when in the deployed position, with a groove (24).

## Patentansprüche

1. Vorrichtung zum Entfalten (2) eines Projektil-Leitflügels (3), umfassend ein Gelenk, das am Körper eines Projektils (1) befestigt ist und das eine Drehbewegung des Leitflügels (3) gemäß wenigstens einer Achse ermöglicht, wobei das Gelenk einen Leitflügel-Träger (5) umfasst, der in Bezug auf eine zur Achse (4) des Projektils im wesentlichen senkrechte Achse (7) schwingbar montiert ist, wobei der Leitflügel (3) mit dem Träger (5) durch eine Stange (8) verbunden ist, deren Achse im wesentlichen parallel zur Achse (4) des Projektils ist, wenn sich der Leitflügel (3) in gefalteter Position befindet, und im wesentlichen senkrecht zur Achse (4) des Projektils steht, wenn sich der Leitflügel (3) in entfalteter Position befindet, wobei sich die Stange (8) selbst in Bezug auf den Leitflügel-Träger (5) bei der Schwingbewegung des Trägers drehen kann, wobei diese Drehung der Stange (8) durch ein Antriebsmittel gesteuert wird.

2. Vorrichtung zum Entfalten nach Anspruch 1, **dadurch gekennzeichnet, dass** sich die Stange (8) des Leitflügels (3) in Bezug auf den Träger (5) verschieben kann, und dass die Stange (8) einen Kopf (9) trägt, der mit einem ersten Kurvenprofil (14) in Kontakt steht, das fest mit dem Körper des Projektils (1) verbunden ist, wobei ein Federmittel (10) zwischen den Kopf (9) und den Träger (5) eingefügt ist, derartig, dass das anfängliche Öffnen des Leitflügels (3) durch Schwingen des Trägers (5) betätigt wird.

3. Vorrichtung zum Entfalten nach Anspruch 2, **dadurch gekennzeichnet, dass** der Kopf (9) der Stange (8) des Leitflügels (3) einen Arm (11) umfasst, der im wesentlichen senkrecht zur Stange (8) steht und mit einem zweiten Kurvenprofil (15) zusammenwirkt, das fest mit dem Körper des Projektils (1) verbunden ist, wobei der Arm (11) und das zweite Kurvenprofil (15) das Antriebsmittel der Stange (8) zur Drehung bilden, wobei das Schwingen des Leitflügel-Trägers (5) in Bezug auf den Körper so auch die Drehbewegung der Stange (8) in Bezug auf den Träger (5) nach sich zieht.

4. Vorrichtung zum Entfalten nach Anspruch 3, **dadurch gekennzeichnet, dass** das zweite Kurvenprofil (15) durch eine Rille (16) verlängert ist, in der sich der Arm (11) einfügt, wenn die Stange (8) um etwa 90° gedreht werden wird, wobei die Rille nun die Festlegung der Stange (8) in Drehbewegung in Bezug auf den Träger (5) gewährleistet.

5. Vorrichtung zum Entfalten nach Anspruch 2, **dadurch gekennzeichnet, dass** der Träger (5) wenigstens ein spiralförmiges Langloch (21) umfasst, in dem ein Metallstück (20) umläuft, das fest mit der Stange (8) verbunden ist und quer zu dieser ist, wobei das Metallstück (20) und das Langloch (21) das Antriebsmittel der Stange (8) zur Drehbewegung bilden, wobei die Verschiebung der Stange in Bezug auf den Träger so durch Aktion des Metallstückes in dem Langloch eine Drehung der Stange (8) in Bezug auf den Träger (5) bewirkt.

6. Vorrichtung zum Entfalten nach Anspruch 2, **dadurch gekennzeichnet, dass** der Träger (5) ein Innengewinde (23) umfasst, das mit einem auf der Stange (8) ausgeführten Gewinde (22) zusammenwirkt, wobei Gewinde (22) und Innengewinde (23) das Antriebsmittel der Stange (8) zur Drehung bilden, wobei die Verschiebung der Stange (8) in Bezug auf den Träger so durch die Zusammenwirkung des Gewindes (22) mit dem Innengewinde (23) eine Drehung der Stange (8) in Bezug auf den Träger (5) bewirkt.

7. Vorrichtung zum Entfalten nach einem der Ansprüche 2 bis 6, **dadurch gekennzeichnet, dass** der Kopf (9) der Stange (8) ein Ende umfasst, das sich in eine Öffnung (17) von komplementärer Form einführt, wenn der Leitflügel (3) sich in seiner entfalteten Position befindet, sodass so die Verriegelung des in Bezug auf das Projektil (1) entfalteten Leitflügels (3) gewährleistet wird.

8. Vorrichtung zum Entfalten nach einem der Ansprüche 1 bis 7, **dadurch gekennzeichnet, dass** die Stange (8) am Leitflügel (3) in Abstand (D) von einer Mittelachse (18) befestigt ist, welche die Fläche des Leitflügels (3) in zwei teilt, derartig, dass die von dem Leitflügel (3) empfangene aerodynamische Strömung ebenfalls ein Drehmoment erzeugt, das dafür geeignet ist, die Stange (8) in Drehung zu versetzen.

9. Vorrichtung zum Entfalten nach einem der Ansprüche 1 bis 8, **dadurch gekennzeichnet, dass** der Leitflügel (3) einen Ansatz (23) trägt, der in entfalteter Position mit einer Rille (24) zusammenwirkt.
